# EUROPÄISCHE PATENTANMELDUNG

(11) **EP 1 967 725 A2**
(43) Veröffentlichungstag der Anmeldung: **10.09.2008**
(21) Anmeldenummer: 07023520.5
(22) Anmeldetag: 05.12.2007
(51) Int. Cl.: F02M 37/10

(54) **Verfahren zum Betreiben einer Kraftstoffpumpe**

(30) Priorität: 09.03.2007 DE 102007011456
(71) Anmelder: Dr. Ing. h.c. F. Porsche Aktiengesellschaft, 70435 Stuttgart (DE)
(72) Erfinder: Wunderlich, Arno, 71067 Sindelfingen (DE)

(57) **Zusammenfassung**

Die Erfindung betrifft ein Verfahren zum Betreiben einer Kraftstoffpumpe eines Kraftfahrzeugs, wobei die Kraftstoffpumpe von einem Elektromotor derart angetrieben wird, dass die Kraftstoffpumpe zur Förderung von Kraftstoff in Richtung auf einen Verbrennungsmotor von einem bestromten Elektromotor in einer definierten Drehrichtung angetrieben wird. Erfindungsgemäß wird dann, wenn erkannt wird, dass die Kraftstoffpumpe blockiert ist, mindestens einmal für eine bestimmte Zeitdauer die Drehrichtung der Kraftstoffpumpe geändert.

## Beschreibung

Die Erfindung betrifft ein Verfahren zum Betreiben einer Kraftstoffpumpe.

Eine Kraftstoffpumpe eines Kraftfahrzeugs, die der Förderung von Kraftstoff in Richtung auf einen Verbrennungsmotor des Kraftfahrzeugs dient, verfügt über einen Elektromotor, um die Kraftstoffpumpe anzutreiben. Eine Kraftstoffpumpe wird dabei derart von dem Elektromotor derselben angetrieben, dass zur Förderung von Kraftstoff in Richtung auf den Verbrennungsmotor der bestromte Elektromotor die Kraftstoffpumpe in einer definierten Drehrichtung antreibt.

Verunreinigungen im Kraftstoff, der von der Kraftstoffpumpe in Richtung auf den Verbrennungsmotor zu fördern ist, können zu einer Blockierung der Kraftstoffpumpe führen, wobei dann kein Kraftstoff mehr in Richtung auf den Verbrennungsmotor gefördert wird und infolgedessen das Kraftfahrzeug liegen bleibt. Bislang ist es nicht möglich, eine solche Blockierung einer Kraftstoffpumpe zu beseitigen, so dass eine blockierte Kraftstoffpumpe werkstattseitig ausgetauscht werden muss. Dies ist aufwendig und teuer.

Hiervon ausgehend liegt der vorliegenden Erfindung das Problem zu Grunde ein neuartiges Verfahren zum Betreiben einer Kraftstoffpumpe zu schaffen. Dieses Problem wird dadurch ein Verfahren gemäß Anspruch 1 gelöst. Erfindungsgemäß wird dann, wenn erkannt wird, dass die Kraftstoffpumpe blockiert ist, mindestens einmal für eine bestimmte Zeitdauer die Drehrichtung der Kraftstoffpumpe geändert.

Durch das erfindungsgemäße Verfahren zum Betreiben einer Kraftstoffpumpe ist es erstmals möglich, die Blockierung einer Kraftstoffpumpe aufzuheben bzw. zu beseitigen. Liegt demnach eine blockierte Kraftstoffpumpe vor, so wird mindestens einmal für eine bestimmte Zeitdauer die Drehrichtung der Kraftstoffpumpe geändert, wodurch die Blockierung der Kraftstoffpumpe in den allermeisten Fällen beseitigt werden kann. Nur dann, wenn sich mit dem erfindungsgemäßen Verfahren die Blockierung einer Kraftstoffpumpe nicht beseitigen lässt, muss dieselbe werkstattseitig ausgetauscht werden. Hierdurch können Kosten eingespart werden.

Vorzugsweise wird dann, wenn erkannt wird, dass die Kraftstoffpumpe blockiert ist, unmittelbar mehrmals hintereinander für eine bestimmte Zeitdauer die Drehrichtung der Kraftstoffpumpe geändert, um durch Losrütteln die Blockierung der Kraftstoffpumpe zu beseitigen.

Bevorzugte Weiterbildungen der Erfindung ergeben sich aus den Unteransprüchen und der nachfolgenden Beschreibung. Das erfindungsgemäße Verfahren wird, ohne hierauf beschränkt zu sein, an Hand der Zeichnung näher erläutert. Dabei zeigt:
- Fig. 1: ein Signalflussdiagramm des erfindungsgemäßen Verfahrens zum Betreiben einer Kraftstoffpumpe.

Die hier vorliegende Erfindung betrifft ein Verfahren zum Betreiben einer Kraftstoffpumpe eines Kraftfahrzeugs. Eine derartige Kraftstoffpumpe wird von einem Elektromotor aus angetrieben, nämlich derart, dass die Kraftstoffpumpe zur Förderung von Kraftstoff in Richtung auf einen Verbrennungsmotor, dann, wenn der Elektromotor bestromt ist, in einer definierten Drehrichtung angetrieben wird.

Aufgrund von Verunreinigungen im Kraftstoff kann sich eine Blockierung der Kraftstoffpumpe einstellen. Daher wird während des Betriebs der Kraftstoffpumpe gemäß dem Block 10 des Signalflussdiagramms der Fig. 1. fortlaufend überprüft, ob eine Blockierung der Kraftstoffpumpe vorliegt. Wird hierbei festgestellt, dass keine Blockierung der Kraftstoffpumpe vorliegt, so wird im Sinne einer Schleife auf Block 10 zurückverzweigt. Wird hingegen festgestellt, dass eine Blockierung der Kraftstoffpumpe vorliegt, so wird auf Block 11 verzweigt.

Zur Aufhebung bzw. Beseitigung einer solchen Blockierung der Kraftstoffpumpe wird gemäß Block 11 erfindungsgemäß vorgeschlagen, dass dann, wenn erkannt wird, dass die Kraftstoffpumpe blockiert ist, mindestens einmal für eine bestimmte Zeitdauer die Drehrichtung der Kraftstoffpumpe geändert wird. Vorzugsweise wird dann, wenn erkannt wird, dass die Kraftstoffpumpe blockiert ist, mehrmals hintereinander für eine bestimmte Zeitdauer die Drehrichtung der Kraftstoffpumpe geändert, um so durch Losrütteln die Blockierung der Kraftstoffpumpe zu beseitigen. Anschließend wird gemäß Block 12 überprüft, ob die Blockierung durch die Maßnahme gemäß Block 11 beseitigt werden konnte.

Wird in Block 12 festgestellt, dass die Blockierung beseitigt ist, so wird auf Block 10 zurückverzweigt und die Kraftstoffpumpe kann dann wieder in der definierten Drehrichtung betrieben werden, um Kraftstoff dem Verbrennungsmotor zuzuführen. Wird hingegen in Block 12 festgestellt, dass die Blockierung nicht beseitigt ist, so wird auf Block 13 verzweigt. In Block 13 wird dann eine Meldung generiert, dass die Kraftstoffpumpe ausgetauscht werden muss.

Nach einer ersten Alternative der Erfindung, nach welcher die Kraftstoffpumpe von einem DC-Elektromotor angetrieben wird, wird in Block 10 bzw. 12 derart auf eine Blockierung der Kraftstoffpumpe geschlossen, dass trotz eines bestromten Elektromotors kein Druckaufbau im Kraftstoffsystem vorliegt. Hierzu wird ein Messwert eines Drucksensors, der in das Kraftstoffsystem integriert ist, ausgewertet. Stellt der Drucksensor trotz bestromtem DC-Elektromotor keinen Druckaufbau im Kraftstoffsystem vor, so wird auf eine blockierte Kraftstoffpumpe geschlossen.

Zur Aufhebung der Blockierung einer von einem DC-Elektromotor angetriebenen Kraftstoffpumpe wird in Block 11 die Drehrichtung der Kraftstoffpumpe entweder über ein mit dem DC-Elektromotor zusammenwirkendes Relais oder über eine veränderte Bestromung einer H-Brücke, in welche der DC-Elektromotor geschaltet ist, geändert. Durch mehrmaliges hintereinander folgendes Schalten des Relais bzw. durch mehrmalige hintereinander folgende Änderung der Bestromung der H-Brücke kann die Drehrichtung der Kraftstoffpumpe mehrmals hintereinander geändert werden.

Nach einer zweiten Alternative der hier vorliegenden Erfindung wird die Kraftstoffpumpe von einem EC-Elektromotor angetrieben. Dann, wenn die Kraftstoffpumpe von einem EC-Elektromotor angetrieben wird, kann in Übereinstimmung zum DC-Elektromotor in Block 10 bzw. 12 derart auf eine blockierte Kraftstoffpumpe geschlossen werden, dass trotz bestromten EC-Elektromotor kein Druckaufbau im Kraftstoffsystem vorliegt.

Ist in den EC-Elektromotor, welcher dem Antrieb der Kraftstoffpumpe dient, ein Lagesensor, z. B. ein Hall-Sensor, integriert, so kann in Block 10 bzw. 12 auch durch Auswertung des Messsignals des Lagesensors auf eine blockierte Kraftstoffpumpe geschlossen werden.

Alternativ ist es auch möglich, dass dann, wenn die Kraftstoffpumpe von einem EC-Elektromotor angetrieben wird, in Block 10 bzw. 12 an jeweils unbestromten Spulen des EC-Elektromotors eine Induktionsmessung durchgeführt wird, um auf eine blockierte Kraftstoffpumpe zu schließen. Dreht sich nämlich der Läufer des EC-Elektromotors nicht, so induziert derselbe in den unbestromten Spulen des EC-Elektromotors keine Spannung. Hierdurch kann dann auch auf eine blockierte Kraftstoffpumpe geschlossen werden.

Wird bei einer von einem EC-Elektromotor angetriebenen Kraftstoffpumpe auf eine Blockierung derselben geschlossen, so erfolgt in Block 11 die Änderung der Drehrichtung der Kraftstoffpumpe über ein Steuergerät des EC-Elektromotors.

Es liegt demnach im Sinne der hier vorliegenden Erfindung, dass dann, wenn eine Blockierung einer Kraftstoffpumpe erkannt wird, die Drehrichtung der Kraftstoffpumpe mindestens einmal, vorzugsweise mehrmals hintereinander, für eine bestimmte Zeitdauer zu ändern, um so die Blockierung der Kraftstoffpumpe aufzuheben bzw. zu beseitigen.

Insbesondere wird zum Beseitigen einer Blockierung der Kraftstoffpumpe die Drehrichtung derselben fünf- bis zehnmal hintereinander geändert, wobei hierdurch in den allermeisten Fällen eine Blockierung beseitigt werden kann. Nur dann, wenn diese Maßnahme nicht zum Beseitigen der Blockierung einer Kraftstoffpumpe führt, muss dieselbe werkstattseitig ausgetauscht werden.

Das erfindungsgemäße Verfahren kann bei Kraftstoffpumpen für Dieselkraftstoffe, Benzinkraftstoffe oder beliebige andere Kraftstoffe zum Einsatz kommen.

## Patentansprüche

1. Verfahren zum Betreiben einer Kraftstoffpumpe eines Kraftfahrzeugs, wobei die Kraftstoffpumpe von einem Elektromotor derart angetrieben wird, dass die Kraftstoffpumpe zur Förderung von Kraftstoff in Richtung auf einen Verbrennungsmotor von einem bestromten Elektromotor in einer definierten Drehrichtung angetrieben wird, **dadurch gekennzeichnet, dass** dann, wenn erkannt wird, dass die Kraftstoffpumpe blockiert ist, mindestens einmal für eine bestimmte Zeitdauer die Drehrichtung der Kraftstoffpumpe geändert wird.

2. Verfahren nach Anspruch 1, **dadurch gekennzeichnet, dass** dann, wenn erkannt wird, dass die Kraftstoffpumpe blockiert ist, mehrmals hintereinander für eine bestimmte Zeitdauer die Drehrichtung der Kraftstoffpumpe geändert wird, um durch Losrütteln die Blockierung der Kraftstoffpumpe zu beseitigen.

3. Verfahren nach Anspruch 1 oder 2, **dadurch gekennzeichnet, dass** die Kraftstoffpumpe von einem DC-Elektromotor angetrieben wird, wobei derart auf eine blockierte Kraftstoffpumpe geschlossen wird, dass trotz eines bestromten Elektromotors kein Druckaufbau im Kraftstoffsystem vorliegt.

4. Verfahren nach Anspruch 3, **dadurch gekennzeichnet, dass** bei einem DC-Elektromotor die Drehrichtung der Kraftstoffpumpe über ein mit dem DC-Elektromotor zusammenwirkendes Relais geändert wird.

5. Verfahren nach Anspruch 3, **dadurch gekennzeichnet, dass** bei einem DC-Elektromotor die Drehrichtung der Kraftstoffpumpe über ein veränderte Bestromung einer H-Brücke, in welche der DC-Elektromotor geschaltet ist, geändert wird.

6. Verfahren nach Anspruch 1 oder 2, **dadurch gekennzeichnet, dass** die Kraftstoffpumpe von einem EC-Elektromotor angetrieben wird, wobei derart auf eine blockierte Kraftstoffpumpe geschlossen wird, dass trotz eines bestromten Elektromotors kein Druckaufbau im Kraftstoffsystem vorliegt.

7. Verfahren nach Anspruch 1 oder 2, **dadurch gekennzeichnet, dass** die Kraftstoffpumpe von einem EC-Elektromotor angetrieben wird, wobei eine blockierte Kraftstoffpumpe mit Hilfe eines in den EC-Elektromotor integrierten Lagesensors erkannt wird.

8. Verfahren nach Anspruch 1 oder 2, **dadurch gekennzeichnet, dass** die Kraftstoffpumpe von einem EC-Elektromotor angetrieben wird, wobei eine blockierte Kraftstoffpumpe mit Hilfe einer Induktionsmessung an nicht bestromten Spulen des EC-Elektromotor erkannt wird.

9. Verfahren nach Anspruch 6, 7 oder 8, **dadurch gekennzeichnet, dass** bei einem EC-Elektromotor die Drehrichtung der Kraftstoffpumpe über ein Steuergerät des EC-Elektromotors geändert wird.
